# EUROPÄISCHE PATENTSCHRIFT

(11) **EP 0 237 971 B1**
(45) Veröffentlichungstag und Bekanntmachung des Hinweises auf die Patenterteilung: **02.10.1991**
(21) Anmeldenummer: 87103629.9
(22) Anmeldetag: 13.03.1987
(51) Int. Cl.: E02D 13/02

(54) **Vorrichtung zum Einbringen und/oder Herausziehen eines Bauprofils**
Apparatus for inserting and/or withdrawing a construction profile
Appareil pour enfoncer et/ou extraire un profilé de construction

(30) Priorität: 15.03.1986 DE 3608732
(43) Veröffentlichungstag der Anmeldung: 23.09.1987
(73) Patentinhaber: Hutz, Horst Günter, D-6115 Münster 1 (DE)
(72) Erfinder: Wüst, Burkhard, D-8751 Niedernhof (DE)
(74) Vertreter: Linser, Heinz

(56) Entgegenhaltungen:
- DE-A- 3 026 861
- FR-A- 1 169 664
- FR-A- 1 455 549
- FR-A- 1 479 724
- US-A- 3 215 209

## Beschreibung

Die Erfindung betrifft eine Vorrichtung zum Einbringen und/oder Herausziehen von Bauprofilen in Form von Kanaldielen, Spundwandelementen oder dergleichen, in das oder aus dem Erdreich, mit einem als Vibrohammer ausgebildeten schwingungsfähigen System, bestehend aus einem über Federelemente in einem Gehäuse gelagerten Erreger, welcher mittels einer Klemmvorrichtung mit dem zu bewegenden Bauprofil schwingungsmäßig verbindbar ist und die Klemmvorrichtung mit zwei voneinander beabstandeten Schlagflächen mechanisch verbunden, und das Gehäuse zu den Schlagflächen verschiebbar befestigt ist, wobei der Abstand der schlagübertragenden Flächen des Erregers zu den Schlagflächen durch verstellbare Anschläge begrenzbar ist (Siehe zum Beispiel die FR-A-1479724).

Zum Eintreiben von Spundwänden, Kanaldielen oder allgemein Rammprofilen werden Vibratoren oder Rammen verwendet, welche auf einem Führungsgestell oder Mäkler verschiebbar angeordnet sind. Das einzutreibende Ramm- oder Bauprofil wird von einer Klemmvorrichtung erfaßt und unterhalb des Vibrators festgelegt. Eine solche Vorrichtung geht beispielsweise aus der DE-A-33 38 144 hervor.

Es sind auch Klemmvorrichtungen bekannt, welche eine durchgängige Profileinführung aufweisen, so daß das Bauprofil mit Hilfe einer Hebevorrichtung in die Profileinführung gehoben und durchgefahren wird, bis es zum Erdreich die erforderliche Höhe erhält, um eingetrieben werden zu können. Während des Arbeitsvorganges rückt die Klemmvorrichtung beim Einführen des Bauprofils in das Erdreich sukzessive bis zum oberen Ende des Bauprofils vor.

Es sind ferner Vibrationssysteme bekannt, welche auch als Schlaghammer eingesetzt werden können, in dem die Spannvorrichtung geöffnet wird und auf das obere Ende des Bauprofils schlägt. Auf diese Weise lassen sich die Stahlprofile zwar schlagend in das Erdreich einbringen, jedoch nicht aus dem Erdreich austreiben. Aber gerade hierzu werden oftmals größere Kräfte benötigt, weil die Haftung zwischen Bauprofil und Erdreich im Laufe der Zeit, in der sich ein Bauprofil im Erdreich befindet, durch Korrosion, Rostentwicklung, Verdichtung des Bodens und dergleichen zunimmt.

Um den größeren Energieaufwand beim Herausziehen des Bauprofils, insbesondere zur Überwindung der großen Haftreibung, aufbringen zu können, bedingen die bekannten Systeme zusätzliche Hilfsmittel, wie z.B. schwere reine Schlagsysteme, große Freireiter, spezielle Hubvorrichtungen und dergleichen. Neben den zusätzlichen Kosten für die Geräte, dem zusätzlichen An- und Abtransport und die Arbeitszeit, ergeben sich noch weitere Nachteile. So ist der Einsatz derartiger Geräte aufgrund der örtlichen Gegebenheiten, insbesondere bei Bauten in der Stadt, oftmals nicht oder nur sehr schwer möglich. Ferner ist der Einsatz solcher Geräte mit einer großen und störenden Lärmentwicklung verbunden.

Wird ein Bauprofil in das Erdreich getrieben, so haftet seine Oberfläche an den angrenzenden Flächen des Erdreiches. Für die Überwindung dieser Haftreibung ist eine bestimmte Energie erforderlich. Geht die Haftreibung in eine gleitende Reibung über, weil auf den Körper ausreichende Kräfte ausgeübt werden, so ist der nunmehr aufzubringende weitere Energieaufwand erheblich geringer. Gelänge es daher auf den einzutreibenden Körper eine so große Kraft auszuüben, daß die Haftreibung nur einmal überwunden werden muß und sodann der Zustand der gleitenden Reibung aufrechterhalten wird, so wäre der erforderliche gesamte Energieaufwand äußerst gering.

Aus diesen Gründen arbeitet ein Schlaghammer mit einem größeren Wirkungsgrad als ein Vibrator, da die Wege des einzutreibenden Bauprofils pro Schlag größer sind als bei einem Vibrator und bei jedem Übergang von der Haftreibung in die gleitende Reibung eine relativ hohe Energie aufgebracht werden muß.

Die Erfindung geht von dieser Erkenntnis aus.

Aus der Praxis ist es bekannt, bei Schwierigkeiten während der Einbringungsarbeiten zusätzlich zum Schlaghammer oder Vibrator die statische Kraft eines Löffelbaggers zu verwenden, in dem der Löffelbagger auf eine mit dem Bauprofil verbundene Plattform drückt.

Dies sind jedoch nur behelfsmäßige Maßnahmen, um das oben beschriebene Prinzip zur Anwendung zu bringen. Diese setzen voraus, daß erstens ein Löffelbagger oder dergleichen vorhanden ist und daß für ein solches Gerät ein entsprechender Angriffspunkt für die Ausübung seiner Kraft auf das Bauprofil vorgesehen ist.

Es ist auch bereits bekannt, bei einem Schwingungssystem wie beispielsweise einem Vibrator, den Schwingungsfedern eine Vorspannung in eine bestimmte Schwingungsrichtung zu geben, um zusätzlich eine Kraft in die gewünschte Richtung ausüben zu können. Bei einer zu großen Vorspannung wird jedoch das Schwingungssystem beeinflußt und sein Wirkungsgrad wird dadurch erheblich herabgesetzt.

Der Erfindung liegt daher die Aufgabe zugrunde bei einer Vorrichtung der eingangs aufgeführten Art zusätzlich zur aufgeprägten Schwingungsenergie Mittel vorzusehen, mit denen unabhängig und ohne ungünstige Beeinflussung des Schwingungssystems oder der Schwingungssysteme eine veränderbare und dem Bedarf anpaßbare Kraft auf das einzuführende oder herauszuziehende Bauprofil kontinuierlich ausgeübt werden kann, so daß der Wirkungsgrad der Vorrichtung unter Einsparung von Energie erheblich gesteigert werden kann.

Der Erfindung liegt weiter die Aufgabe zugrunde Mittel anzugeben, um mit Hilfe eines Vibrohammers Schlagkräfte in Zugrichtung eines Bauprofils zu erzeugen, so daß im Erdreich befindliche und fest haftende Bauprofile durch Schlagkräfte in Kombination mit statischen Kräften herausgezogen werden können.

Die Lösung dieser Aufgabe erfolgt nach der Erfindung dadurch, daß bei der eingangs aufgeführten Vorrichtung
der Erreger mit der Klemmvorrichtung mit Hilfe einer Hydraulikvorrichtung verspannbar und das Gehäuse mit einer veränderbaren statischen Kraft durch einen Mäkler in jeweiliger Bewegungsrichtung des Bauprofils beaufschlagbar ausgebildet ist.

Durch diese Maßnahme nach der Erfindung gelingt es sowohl eine veränderbare statische Kraft als auch eine durch das Schwingungssystem oder den Hammer erzeugte dynamische Kraft unabhängig voneinander dem einzuführenden oder herauszuziehenden Bauprofil aufzuprägen.

Der Federweg der Federn des Erregers läßt sich ferner für jeden Anwendungsfall günstig gestalten. Hierbei wird die Schwingungsfähigkeit der Federn zwar beeinflußt, aber durch die Möglichkeit der Einstellung des Federweges läßt sich eine bezogen auf die zusätzlich erzielten Kräfte maximale Lösung erreichen.

Nach der Erfindung sind die Schlagflächen in vorteilhafter Weise als Schlagplatten ausgebildet, welche durch Gestänge voneinander beabstandet sind.

Durch diese Maßnahme nach der Erfindung gelingt es die unterschiedlichen Kräfte, nämlich die dynamischen Kräfte vom Erreger und die statischen Kräfte von einem fluidischen, beispielsweise hydraulischen System unabhängig voneinander dem Bauprofil über die Klemmvorrichtung aufzuprägen.

In vorteilhafter Weise weist der Erreger an den den Schlagflächen oder Schlagplatten gegenüberliegenden Enden Schlag-Dämpfungselemente auf, so daß sowohl die von einem Vibrohammer erzeugten und übertragenden Schwingungen als auch die bei entsprechender Umschaltung bewirkten Schläge akustisch gedämpft werden, wobei die auftretenden Schwingungsverluste äußerst gering sind. Diese Schlag-Dämpfungselemente bestehen vorteilhaft jeweils aus einer Holzplatte oder aus Materialien mit ähnlichen Dämpfungseigenschaften.

Die das Gehäuse beaufschlagenden statischen Kräfte werden in einer Ausführungsform der Erfindung mit Hilfe eines Mäklers bewirkt. Die hierzu benötigten Energien sind äußerst gering.

Die verstellbaren Anschläge zur Begrenzung des Federweges der Federn, welche zwischen den Schlag-Dämpfungselementen und dem Gehäuse oder der Tragkonstruktion wirksam sind, bestehen jeweils aus einem Schraubbolzen, welcher mit Sicherungsmuttern versehen ist. Der Anschlagabstand und damit der Federweg lassen sich somit in einfacher Weise verändern, und zwar sowohl für Kräfte in Einführungsrichtung als auch in Zugrichtung.

Das Gehäuse ist mit Hilfe mindestens einer Gleitführung, welche Lagerbuchsen aufweist, mit dem Gestänge gleitbar verbunden. Hierdurch ist eine sichere Bewegung des schwingungsfähigen Systems gegeben, ohne daß es zu Verkantungen oder dergleichen kommen kann.

Die Amplituden des schwingungsfähigen Systems sind ferner verstellbar ausgebildet, so daß das System allen in der Praxis vorkommenden Anforderungen gerecht werden kann. Das Verhältnis der aufgeprägten statischen Kraft zum Verhältnis der aufgeprägten dynamischen Kraft läßt sich auf diese Weise verändern. Hierbei ist es auch möglich, nur eine statische Kraft wirken zu lassen, welche bei entsprechender Bodenbeschaffenheit ausreichend sein kann, um ein Bauprofil in das Erdreich eintreiben zu können. Entsprechendes gilt auch für den umgekehrten Vorgang des Herausziehens eines Bauprofils.

Die auf das Gehäuse oder die Tragkonstruktion wirkenden statischen Kräfte können nach der Erfindung nach Einleitung eines Bewegungsvorganges des Bauprofils innerhalb einer festlegbaren Schwankungsbreite konstant gehalten werden, so daß der oben geschilderte Vorgang erreicht werden kann.

Auf diese Weise kann ein einzufahrendes Bauprofil in dem Bereich der gleitenden Reibung gehalten werden, wodurch die geringste Energiemenge benötigt wird.

Die Erfindung wird anhand der Zeichnung näher erläutert. Hierbei zeigen:
FIGUR 1 eine Vorderansicht der Schlagvorrichtung und
FIGUR 2 eine Seitenansicht nach Figur 1.

In beiden Figuren sind gleiche Elemente mit gleichen Bezugszeichen versehen.

Der Erreger 1 befindet sich in einem Gehäuse 2, in dem er durch nicht näher dargestellte Federelemente derart federnd gelagert ist, daß er in Vertikalrichtung Schwingungen ausführen kann. Das Gehäuse 2 weist eine Säulen- oder Gleitführung 12 auf, die entlang mehrerer Führungssäulen verschieblich gelagert ist. Zweckmäßigerweise sind vier derartige Führungssäulen 11 vorgesehen. Die Führungssäulen 11 sind an ihre Enden mit Schlagplatten 7 und 8 verschraubt. Oberhalb der oberen Schlagplatte 7 befindet sich eine hydraulische Vorrichtung mit einem aus- und einfahrbaren Hydraulikzylinder 15.

Die untere Schlagplatte 8 ist mit der als Spannzange ausgebildeten Spannvorrichtung 3 integriert, beispielsweise verschweißt. In der Spannvorrichtung 3 ist ein Bauprofil 4 in verspanntem Zustand dargestellt.

Der Erreger 1 weist eine obere und eine untere Dämpfungsplatte 9 bzw. 10 aus Holz auf.

Mit dem Gehäuse 2 sind einstellbare Anschläge 13 und 14 verbunden. Der untere Anschlag 13 legt die Schwingungsamplitude der unteren Dämpfungsplatte fest und der obere Anschlag 14 die Amplitude der oberen Dämpfungsplatte 9.

Mit dem Bezugszeichen 16 ist eine Mäklerführung angedeutet und 5 bezeichnet die Zugrichtung nach oben und 6 entsprechend nach unten.

Die Arbeitsweise der Vorrichtung nach der Erfindung gestaltet sich wie folgt.

Soll ein Stahlprofil 4 durch Vibrieren und Schlagen in die Erde getrieben werden, wird es von der Spannvorrichtung 3 erfaßt und mittels einer nicht näher dargestellten hydraulischen Einrichtung verklemmt. In Zugrichtung 6 wird eine statische Kraft auf das Gehäuse 2 ausgeübt, wodurch der einstellbare Anschlag 13 bis zur Schlagplatte 8 geführt wird. Die weiter anliegende statische Kraft wird über die Schlagplatte 8 und Klemmvorrichtung 3 auf das Stahlprofil übertragen und treibt dieses in das Erdreich. Wird nun der Hydraulikzylinder 15 ausgefahren, so wird durch seine Kolbenstange der Erreger 1 zwischen der oberen und unteren Schlagplatte 7 und 8 verspannt, so daß beim Einschalten des Erregers 1 seine Schwingungsenergie über die untere Schlagplatte 8 und Klemmvorrichtung 3 dem unter statischem Druck stehenden Bau- oder Stahlprofil 4 übertragen wird, so daß eine Überlagerung der Kräfte stattfindet. Durch die Verspannung des Erregers 1 zwischen der oberen und unteren Schlagplatte 7 und 8 wird somit der Zustand "Vibrieren" wie bei einem normalen Virbrohammer erreicht. Der Antrieb des aus mehreren Unwuchten bestehenden Erregers erfolgt mittels eines nicht näher dargestellten Hydromotors, eines Elektromotors oder dergleichen.

Wird nunmehr der Hydraulikzylinder 15 eingefahren, so wird damit seine Verspannung zwischen den Schlagplatten 7 und 8 aufgehoben und der Erreger kann als Hammer arbeiten. Auch hierbei bleibt die statisch wirkende Kraft erhalten und das Gehäuse wird dem Bauprofil unmittelbar nachgeführt, so daß die statische Kraft praktisch ständig anliegt.

Die Vorrichtung nach der Erfindung läßt sich in allen beschriebenen Funktionen, nämlich Vibrieren, Schlagen und Einwirken einer statischen Kraft, auch einsetzen, um auf ein Bauprofil eine entsprechende Zugkraft auszuüben.

Hierzu wird in Zugrichtung 5 eine statische Kraft ausgeübt, welche über das Gehäuse 2 wirkt und seinen Anschlag 14 gegen die Schlagplatte 7 drückt. Diese Kräfte werden über die Führungssäulen 11 und Klemmvorrichtung 3 auf das Bauprofil 4 übertragen. Wird in diesem Zustand der Erreger eingeschaltet, so kann dieser nach unten frei schwingen und schlägt bei seiner Aufwärtsbewegung mit seiner oberen Dämpfungsplatte 9 gegen die obere Schlagplatte 7 und wirkt somit als Hammer, dessen Schlag auf das Bauprofil 4 übertragen wird. Die statisch wirkende Kraft bleibt dabei erhalten bzw. wird mit jeder Aufwärtsbewegung des Bauprofils unmittelbar nachgestellt und auf die vorbestimmte Größe geregelt.

Wird der Erreger, wie oben bereits beschrieben, durch Herausfahren der Kolbenstange des Hydraulikzylinders 15 vertikal verklemmt, so kann die Vorrichtung als Vibrator arbeiten, wobei auch hierbei die statische Kraft aufrechterhalten werden kann.

Neben der ansich bekannten Funktion als Vibrator kann die Vorrichtung unter ständiger Verklemmung und damit Führung des Bauprofils in Zug- oder Druckrichtung unter Aufrechterhaltung einer statisch wirkenden Kraft als Hammer oder Vibrator eingesetzt werden, je nach dem wie die Bodenverhältnisse dies verlangen.

Die verstellbaren Anschläge ermöglichen die Optimierung des Systems und die Dämpfungsplatten sorgen für eine entsprechende Verschleiß- und Geräuschminderung.

## Patentansprüche

1. Vorrichtung zum Einbringen und/oder Herausziehen von Bauprofilen (4) in Form von Kanaldielen, Spundwandelementen oder dergleichen in das oder aus dem Erdreich, mit einem als Vibrohammer ausgebildeten schwingungsfähigen System, bestehend aus einem über Federelemente in einem Gehäuse (2) gelagerten Erreger, welcher mittels einer Klemmvorrichtung (3) mit dem zu bewegenden Bauprofil (4) schwingungsmäßig verbindbar ist, und die Klemmvorrichtung (3) mit zwei voneinander beabstandeten Schlagflächen (7,8) mechanisch verbunden, und das Gehäuse (2) zu den Schlagflächen (7,8) verschiebbar befestigt ist, wobei der Abstand der schlagübertragenden Flächen des Erregers zu den Schlagflächen (7,8) durch verstellbare Anschläge (13,14) begrenzbar ist, **dadurch gekennzeichnet,** daß der Erreger (1) mit der Klemmvorrichtung (3) mit Hilfe einer Hydraulikvorrichtung (15) verspannbar und das Gehäuse (2) mit einer veränderbaren statischen Kraft durch einen Mäkler in jeweiliger Bewegungsrichtung (5 oder 6) des Bauprofils (4) beaufschlagbar ausgebildet ist.

2. Vorrichtung nach Anspruch 1, **dadurch gekennzeichnet,** daß die Schlagflächen (7,8) als Schlagplatten ausgebildet sind, welche durch Gestänge (11) voneinander beabstandet sind.

3. Vorrichtung nach Anspruch 2, **dadurch gekennzeichnet,** daß der Erreger (1) an den Schlagplatten (7,8) gegenüberliegenden Enden Schlag-Dämpfungselemente (9,10) aufweist.

4. Vorrichtung nach Anspruch 1,2 oder 3, **dadurch gekennzeichnet,** daß die verstellbaren Anschläge (13,14) zur Beeinflussung des Federweges der Federn, welche zwischen dem Erreger (1) und seinem Gehäuse (2) wirksam sind, jeweils aus einem Schraubbolzen bestehen, welcher mit Sicherungsmuttern versehen ist.

5. Vorrichtung nach Anspruch 3 oder 4, **dadurch gekennzeichnet,** daß die Schlag-Dämpfungselemente (9,10) jeweils aus einer Holzplatte bestehen.

6. Vorrichtung nach Anspruch 1 oder einem der folgenden Ansprüche, **dadurch gekennzeichnet,** daß das Gehäuse (2) mit Hilfe mindestens einer Lagerbuchsen aufweisenden Gleitführung (12) mit dem Gestänge (11) gleitbar verbunden ist.

7. Vorrichtung nach Anspruch 1 oder einem der folgenden Ansprüche, **dadurch gekennzeichnet,** daß die auf die Spannvorrichtung über das Gehäuse wirkenden statischen Kräfte nach Einleitung eines Bewegungsvorganges des Bauprofils (4) innerhalb einer festlegbaren Schwankungsbreite konstant sind.

## Claims

1. Apparatus for the placing and/or extraction of building sections (4) in the form of stanchions or piles in or out of the ground, with a vibro-hammer oscillating system, comprising an oscillator mounted above springs and housed in a casing (2), which can be connected by means of a clamping device (3) oscillatorily to the section to be moved (4), the clamp (3) being mechanically connected to two spaced apart impact plates (7, 8) and the casing (2) being movably mounted relative to the impact plates (7, 8) whereby the distance of the impact surfaces of the oscillator from the impact plates (7, 8) can be regulated by means of adjustable stops (13, 14), characterised in that the oscillator (1) can be biassed relative to the clamp (3) by means of a hydraulic device (15) and the casing (2) with a variable static force that can be applied by means of a linking guide can be driven in the relevant direction of movement (5 or 6) of the building section (4).

2. Apparatus according to Claim 1, characterised in that the impact surfaces (7, 8) are in the form of impact plates, which are positioned apart by means of rods (11).

3. Apparatus according to Claim 2, characterised in that the opposite ends of the oscillator (1) are fitted with shock absorber elements (9, 10).

4. Device according to Claim 1, 2 or 3, characterised in that the adjustable stops (13, 14) controlling the compression of the springs that operate between the oscillator (1) and its casing (2) comprise a screw bolt fitted with safety nuts.

5. Apparatus according to Claim 3 or 4, characterized in that the shock absorbers (9, 10) comprise wooden plates.

6. Apparatus according to any of the preceding claims, characterized in that the casing (2) is slidably mounted on a rod (11) by means of at least one slide guide (12) in a tubular housing.

7. Apparatus according to any of the preceding claims, characterized in that the static forces exerted on the clamp via the casing following a stroke of the oscillator on the building section (4) are constant within a specified range of oscillation.

## Revendications

1. Dispositif pour enfoncer et/ou extraire des profilés de construction (4) sous la forme de planches en U, de palplanches ou similaires dans ou hors de la terre au moyen d'un système vibrant se présentant sous la forme d'un marteau vibrant, comprenant un excitateur logé sur des éléments à ressort dans un boîtier (2) pouvant être relié à oscillation au profilé de construction (4) à déplacer, au moyen d'un dispositif de pinçage (3), le dispositif de pinçage (3) étant relié mécaniquement à deux surfaces de frappe (7,8) écartées l'une de l'autre, et le boîtier (2) étant fixé de manière ajustable aux surfaces de frappe (7,8), dans lequel l'écartement des surfaces de transmission des percussions de l'excitateur vis-à-vis des surfaces de frappe (7,8) peut être limité par des butées (13,14), caractérisé en ce que l'excitateur (1) peut être serré contre le dispositif de pinçage (3) au moyen d'un dispositif hydraulique (15), et en ce que le boîtier (2) est réalisé de manière à pouvoir être soumis à une force statique modifiable, dans chaque direction de déplacement (5 ou 6) du profilé de construction (4), par l'intermédiaire d'une jumelle

2. Dispositif selon la revendication 1, caractérisé en ce que les surfaces de frappe (7,8) se présentent sous la forme de plaques de frappe qui sont maintenues écartées l'une de l'autre par des tiges (11).

3. Dispositif selon la revendication 2, caractérisé en ce que l'excitateur (1) présente des éléments d'amortissement des percussions (9,10) aux extrémités faisant face aux surfaces de frappe (7,8).

4. Dispositif selon la revendication 1, 2 ou 3, caractérisé en ce que les butées ajustables (13,14) pour régler la course des ressorts, qui exercent leur action entre l'excitateur (1) et son boîtier (2) consistent chacune en un boulon fileté muni d'un écrou de blocage.

5. Dispositif selon la revendication 3 ou 4, caractérisé en ce que les éléments d'amortissement des percussions (9,10) consistent chacun en une plaque de bois.

6. Dispositif selon la revendication 1 ou l'une des revendications suivantes, caractérisé en ce que le boîtier (2) est relié à coulissement à la tige (11) à l'aide d'au moins un guide de coulissement (12) à coussinet.

7. Dispositif selon la revendication 1 ou l'une des revendications précédentes, caractérisé en ce que les forces statiques exercées sur le dispositif de serrage par l'intermédiaire du boîtier sont constantes, après le début d'un processus de déplacement du profilé de construction (4), dans une plage de variation réglable.
